# EUROPÄISCHE PATENTSCHRIFT

(11) **EP 0 648 291 B1**
(45) Veröffentlichungstag und Bekanntmachung des Hinweises auf die Patenterteilung: **24.07.1996**
(21) Anmeldenummer: 94909018.7
(22) Anmeldetag: 22.02.1994
(51) Int. Cl.: E01C 5/00

(54) **PFLASTERSTEIN MIT SEITLICHEN ABSTANDSHALTERN**
BLOCK WITH LATERAL SPACERS
PAVE AVEC ELEMENTS D'ESPACEMENT LATERAUX

(30) Priorität: 23.04.1993 DE 4313342
(43) Veröffentlichungstag der Anmeldung: 19.04.1995
(73) Patentinhaber: SCHEIWILLER, René, CH-6052 Hergiswil (CH)
(72) Erfinder: SCHEIWILLER, René, CH-6052 Hergiswil (CH)
(74) Vertreter: Patentanwälte Eisele, Otten & Roth
(86) Internationale Anmeldenummer: EP9400501
(87) Internationale Veröffentlichungsnummer: WO9425677

(56) Entgegenhaltungen:
- DE-A- 2 610 735
- DE-A- 3 804 760
- DE-U- 8 913 734
- DE-U- 9 000 928

## Beschreibung

Die Erfindung betrifft einen Pflasterstein mit seitlichen Abstandshaltern nach dem Oberbegriff des Anspruchs 1.

Pflastersteine sind in vielfältigen Ausführungsformen bislang bekanntgeworden. So werden beispielsweise in der DE 31 16 540 und in der US 3 494 266 Pflastersteine beschrieben, deren Außenkontur so ausgeformt ist, daß sie sich mit Nachbarsteinen verzahnen können.

Durch diese Verzahnung werden sie gegen seitliches Verschieben gesichert, wodurch sich die Stabilität eines aus solchen Pflastersteinen verlegten Pflastersteinverbandes erhöht.

Bei derartigen Steinen wird zwar durch die formschlüssige Verzahnung der Pflastersteine die Stabilität des Pflastersteinverbandes verbessert, es sind jedoch keine durchgehenden Fugen möglich, in denen beispielsweise Rasen oder Moos zu Dekorationszwecken wachsen kann. Außerdem kann das Regenwasser durch einen derartigen in sich formschlüssig zusammengefügten Pflastersteinverband nur schlecht nach unten in den Boden absickern.

Um die Vorteile einer Verzahnung in der Außenkontur mit den Vorteilen von Zwischenfugen zu verbinden, wurde ein Stein geschaffen, wie er in der EP 0 060 961 B1 beschrieben ist.

Dieser Stein weist in seinem unteren Bereich wiederum eine Außenkontur zur Verzahnung mit Nachbarsteinen auf, ist jedoch in seinem oberen Drittel gegenüber dem unteren Bereich abgestuft. Das obere Drittel weist eine viereckige Außenform auf, die einen geringeren Umfang als der untere verzahnte Bereich besitzt. Auf der Oberseite dieses viereckigen abgestuften Bereiches findet sich die Trittfläche.

Wird ein solcher Stein in einem Verband verlegt, so ist er durch die Verzahnung in seinem unteren Bereich gegen seitliches Verschieben gesichert und im oberen Bereich befindet sich ausreichend Platz zur Bildung von Fugen.

In einem derartigen Steineverband bleibt jedoch der Nachteil bestehen, daß Wasser aufgrund der über ihre gesamte Ausdehnung formschlüssig ineinandergreifenden Außenkonturen im unteren Bereich der Pflastersteine nur schlecht in den Untergrund absickern kann.

Demgegenüber sind außerdem bereits mehrfach Pflastersteine mit seitlichen Abstandshaltern zur Bildung gleichmäßiger Fugen zwischen den einzelnen Pflastersteinen bekanntgeworden. Derartige Steine werden beispielsweise in der DE 89 01 920, der DE 87 00 821, der EP 0 227 144 und der DE 83 02 622 beschrieben.

Bei allen diesen Steinausführungen sind die Abstandshalter so beschaffen, daß diese lediglich an zu den Seitenwänden der Pflastersteine parallelen Stoßseiten beim Verlegen in einem Steineverband auf Stoß gebracht werden. Sie stoßen hierbei entweder an den entsprechenden Stoßflächen der Abstandshalter oder der Seitenwände von benachbarten Steinen an.

Derartige Abstandshalter sorgen zwar für den gewünschten Abstand zwischen den Seitenwänden der Steine, geben diesen jedoch gegenüber einer Verschiebung parallel zu den Seitenwänden keinen zusätzlichen Halt.

In der DE 89 13 777 wird ein Pflasterstein mit Abstandshaltern beschrieben, bei dem die Abstandshalter schräge, nicht seitenparallele Stoßflächen aufweisen zur Absicherung gegen seitliches Verschieben.

Zwar ist ein derartiger Pflasterstein in seinem Pflastersteinverband gegen seitliches Verschieben ausreichend verankert, jedoch weist ein derartiger Stein auch bei quadratischem Grundriß verschieden ausgebildete Steinseiten auf. Dies bedeutet sowohl bei der Fertigung eines derartigen Steines als auch bei der Verlegung in einem Pflastersteinverband einen erhöhten Aufwand, was mit einer entsprechenden Kostensteigerung bei beiden Vorgängen verbunden ist.

Aus der DE 90 00 928-U oder der DE 38 04 760 A1 ist schließlich ein Pflasterstein mit Abstandshalter bekanntgeworden, der jeweils eine der formschlüssigen Verbindung dienende Außenstruktur aufweist. Diese Strukturen sind jedoch insbesondere bei erstgenannter Schrift kompliziert angeordnet und erfordern eine äußerst präzise Verlegung dieser Steine, was insbesondere bei maschineller Verlegung nicht gegeben ist.

Die Erfindung hat daher die Aufgabe, einen Pflasterstein vorzuschlagen, bei dem einerseits die Bildung gleichmäßiger Fugen und ein problemloses Absickern von Wasser gewährleistet und andererseits jedoch eine Verankerung im Hinblick auf eine seitliche Verschiebung des Pflastersteins bei leichter Verlegbarkeit gegeben ist.

Diese Aufgabe wird ausgehend von einem Pflasterstein der einleitend genannten Art durch die kennzeichnenden Merkmale des Anspruchs 1 gelöst.

Durch die in den Unteransprüchen genannten Maßnahmen sind vorteilhafte Weiterbildungen und Ausführungen der Erfindung möglich.

Demgemäß ist ein Pflasterstein zum Einfügen in einen Pflastersteinverband vorgesehen, der in ein flächendeckendes, gitterförmiges Raster eingegliedert und mit seitlichen Abstandshaltern versehen ist, die jeweils eine treppenförmige oder abgestufte Stoßfläche zum formschlüssigen Anfügen an eine komplementäre Stoßfläche eines Abstandshalters eines Nachbarsteines aufweisen. Die Stoßfläche jedes Abstandshalters weist demzufolge eine räumliche Struktur auf, die zur Verzahnung mit der komplementären Stoßfläche eines Abstandshalters eines Nachbarsteines dient, wobei der Verlauf der Abstufung der Aussenkontur der Stoßflächen an einem Pflasterstein in der Draufsicht in gleichem Drehsinn erfolgt.

Derartig ausgebildete Pflastersteine sind durch die formschlüssige Verzahnung der Abstandshalter untereinander in einem Pflastersteinverband fest auch im Hinblick auf seitliche Verschiebungen verankert. Die Stabilität und somit die Belastbarkeit eines aus solchen Steinen zusammengefügten Pflastersteinverbandes ist hierdurch deutlich erhöht.

Außerdem bleiben bei einer erfindungsgemäßen Steinform die Vorteile bei der Verwendung von Abstandshaltern gewahrt, d. h. das Absickern von Wasser durch die vorhandenen Fugen ist bei gleichmäßigen Fugenbreiten jederzeit gewährleistet. Die Fuge zwischen den Pflastersteinen kann dem jeweiligen Verwendungszweck entsprechend weiterhin in nahezu beliebiger Weise dekorativ ausgestaltet werden. So ist beispielsweise die Fugenform keineswegs auf gerade Kanten eingeschränkt. Die Ränder der Pflastersteine können vielmehr wunschgemäß geschwungen, gezackt oder mit anderen Formgebungen ausgestattet sein.

In einer bevorzugten Ausführungsform werden zwei oder mehrere Abstandshalter auf einer Pflastersteinseite und die gleiche Anzahl von Abstandshaltern im gleichen Abstand zueinander auf der komplementären Seite des Pflastersteins vorgesehen. Dies bietet den Vorteil, daß mit einer einzigen Pflastersteinsorte jederzeit ein sogenannter Kreuzverband zu verlegen ist. Die Abstandshalter einer Seite und der zugehörigen komplementären Seite sind so angeordnet, daß zu jedem Abstandshalter ein komplementärer Abstandshalter vorhanden ist und daß alle diese Paare von Abstandshaltern gleichzeitig formschlüssig ineinandergreifen können.

Um in einen Pflastersteinverband gegebenenfalls ein dekoratives Muster mosaikartig verlegen zu können, sind verschieden große Pflastersteine notwendig. Vorteilhafterweise werden hierbei Pflastersteingrößen verwendet, die im gitterförmigen Raster des Pflastersteinverbandes jeweils eine ganzzahlige Anzahl von Rasterelementen belegen.

Besonders günstig zum Ausführen eines flächendeckenden Rastergitters ist ein Stein, der, von den Abstandshaltern abgesehen, den Grundriß eines Parallelogramms aufweist. Die einzelnen Rasterelemente des Rastergitters können dann ebenfalls durch Parallelogramme mit jeweils um eine halbe Fugenbreite zu beiden Enden hin verlängerten Seiten gegeben sein.

Werden beispielsweise die einander zuzuordnenden Abstandshalter zweier gegenüberliegender Seiten auf gleicher Höhe längs ihrer Seitenwände angeordnet, so ist eine Ausrichtung der Pflastersteine in einem sogenannten Kreuzverband ohne Versatz zwischen den Nachbarsteinen in einer geraden Flucht möglich. Dies gilt selbstverständlich auch dann, wenn sich die Rasterlinien nicht unter 90° kreuzen.

Vorzugsweise werden zwei oder mehrere Abstandshalter der gleichen Seitenwand mit den gleichen Stoßflächen versehen und in gleichem Abstand von dieser Seitenwand angebracht. Der Abstand dieser Stoßflächen untereinander in Längsrichtung ihrer Seitenwand wird dabei so gewählt, daß er gleich der Länge eines Rasterelementes geteilt durch die Anzahl der pro Rasterelement vorgesehenen Abstandshalter ist.

Ein derartiger Pflasterstein kann in einem sogenannten Läuferverband angeordnet werden, bei dem die Pflastersteine einer Reihe in Bezug auf die nächste Reihe einen Versatz aufweisen. Bei einem Pflastersteinverband mit lauter gleichgroßen Steinen ergibt die Anzahl der wie oben beschrieben ausgebildeten Abstandshalter einer Seitenwand hierbei die Anzahl der Versatzmöglichkeiten in Richtung dieser Seitenwand.

Werden zwei gegenüberliegende Seitenwände eines erfindungsgemäßen Pflastersteins symmetrisch bezüglich einer Drehung des Steins um 180° ausgebildet, so mindert dies einerseits den Aufwand bei der Fertigung des Steins und ermöglicht andererseits das Einfügen eines Steins in einen Verband in zwei Orientierungen. Dies ist insbesondere bei einem rechteckigen Pflasterstein von Vorteil, da hierbei ein Aneinanderfügen der Pflastersteine möglich ist, ohne ständig auf zueinanderpassende Abstandshalter achten zu müssen.

Bei einem im mathematischen Sinne parallelogrammförmigen, z. B. auch rechteckigen, Pflasterstein können an sich querenden Seiten verschieden ausgebildete Abstandshalter vorgesehen werden. Dadurch kann auf Wunsch die Fugenbreite zweier sich kreuzender Fugen verschieden breit ausgebildet werden. In der Regel werden jedoch alle Fugen gleich breit vorgesehen.

Ein quadratischer Pflasterstein wird vorzugsweise drehsymmetrisch bezüglich einer Drehung um 90° ausgebildet. Ein derartiger Stein kann in beliebiger Orientierung in einen Pflastersteinverband eingefügt werden.

In einer vorteilhaften Ausführung eines erfindungsgemäßen Pflastersteins werden die Stoßflächen der Abstandshalter so ausgebildet, daß sie das Einfügen eines Pflastersteins in einen teilweise verlegten Pflastersteinverband durch seitliches Verschieben in der horizontalen Verbandsebene ermöglichen. Dies ist vorallem auch dann zu berücksichtigen, wenn der einzufügende Stein bereits Nachbarsteine vorfindet, die entlang zweier sich kreuzender Rasterlinien verlegt sind. Ein durch Verschieben in einen solchen, teilweise verlegten Pflastersteinverband einzufügender Pflasterstein fügt sich somit gleichzeitig mit zwei aneinander grenzenden Pflastersteinwänden ein. Eine derartige Ausgestaltung erfindungsgemäßer Pflastersteine bietet insbesondere bei der maschinellen Verlegung eines Pflastersteinverbandes enorme Vorteile gegenüber Verzahnungsprofilen, bei denen die Steine von oben her in den teilweise verlegten Verband abzusenken sind.

In einer bevorzugten Ausführung eines derartigen Pflastersteins wird jede treppen- oder stufenförmige Stoßfläche des Abstandshalters so ausgebildet, daß sie zwei etwa parallel zu der zugehörigen Seitenwand stehende voneinander abgestufte, d. h. zur Seitenwand unterschiedlichen Abstand aufweisende Bereiche aufweist, die durch eine vorzugsweise schräge oder zur Seitenwand lotrechte, ebene Fläche verbunden sind. Derartige Pflastersteine berühren sich in einem Verband ausschließlich an diesen entsprechenden Stoßflächen ihrer Abstandshalter, wobei jeder Abstandshalter die Mittellinie der Fuge, d. h. die Rasterlinie überschreitet. Die Mittellinie teilt dabei den nicht seitenparallelen vorzugsweise schrägen Bereich der Stoßfläche.

Die schrägen ebenen Flächen werden so geneigt, daß sie bezüglich ihrer Pflastersteinseitenwand beim Umlaufen der Außenkonturen des Pflastersteins in einem bestimmten Drehsinn alle gemeinsam entweder nur steigend oder nur fallend sind. Hierdurch ist eine beispielhafte Ausführung von Stoßflächen gegeben, bei denen die Möglichkeit des Einfügens in einen teilweise verlegten Pflastersteinverband wie oben angeführt immer möglich ist.

Hierzu sind jedoch auch andere Formen denkbar. Es muß lediglich darauf geachtet werden, daß der Winkelbereich, mit dem eine Pflastersteinseite an die ihr zugehörige Seite des Steineverbands durch seitliches Verschieben einfügbar ist, sich mit dem so definierten Einschubwinkelbereich einer ihr benachbarten Pflastersteinseite überlappt, wie weiter unten anhand eines Beispiels noch eingehender erläutert wird.

Ein Ausführungsbeispiel der Erfindung ist in der Zeichnung dargestellt und wird anhand der nachstehenden Beschreibung näher erläutert.

Es zeigen
- Fig. 1: eine perspektivische Darstellung eines erfindungsgemäßen Pflastersteins,
- Fig. 2: eine Seitenansicht eines Pflastersteins nach Fig. 1,
- Fig. 3: eine Draufsicht eines Pflastersteins nach Fig. 1,
- Fig. 4: eine Unteransicht eines Pflastersteins nach Fig. 1,
- Fig. 5: einen Läuferverband aus Pflastersteinen nach Fig. 1,
- Fig. 6: einen Kreuzverband von Pflastersteinen nach Fig. 1,
- Fig. 7: einen teilweise verlegten Kreuzverband in den gerade ein neuer Stein eingefügt wird und
- Fig. 8: einen Verband mit verschieden großen Steinformen.

Der erfindungsgemäße Pflasterstein 1, wie in den Figuren 1 bis 4 dargestellt, von im wesentlichen quaderförmiger Ausbildung weist eine quadratische Trittfläche 2 sowie seitliche Abstandshalter 3 auf. Die seitlichen Abstandshalter 3 weisen eine abgestufte Stoßfläche 4 auf. Die Stoßfläche 4 setzt sich aus zwei seitenparallelen Bereichen 5, 6 und einer diese Bereiche verbindenden schrägen Fläche 7 zusammen. Auf jeder Seitenwand 8 bis 11 sind zwei Abstandshalter 3 angebracht. Sie sind unter einem Abstand d angeordnet, der in diesem speziellen Ausführungsbeispiel an allen vier Seitenwänden 8 bis 11 gleich ist.

Jeweils zwei einander zuzuordnende, zueinander komplementäre Abstandshalter 12, 13 zweier gegenüberliegender Seiten 9, 11 des Pflastersteins 1 sind auf gleicher Höhe h bezüglich der Länge ihrer Seitenwände 9, 11 angeordnet. Die beiden Stoßflächen 14, 15 der einander zuzuordnenden komplementären Abstandshalter 12, 13 weisen einen identischen Verlauf auf. Im gezeigten speziellen Ausführungsbeispiel sind die Stoßflächen 14, 15 zusätzlich drehsymmetrisch bezüglich einer Drehung um 180°. Hierdurch lassen sich die beiden Seitenwände 9, 11 mit den zugehörigen Abstandshaltern 12, 13 bzw. 16, 17 bezüglich einer Drehung des Pflastersteins um 180° symmetrisch ausbilden.

Im vorliegenden Ausführungsbeispiel, in dem der quaderförmige Grundkörper des Pflastersteins 1, wie an der Trittfläche 2 ersichtlich, einen quadratischen und somit auch einen parallelogrammförmigen bzw. rechteckigen Grundriß aufweist, sind alle vier Seitenwände 8 bis 11 identisch ausgebildet. Der gesamte Pflasterstein 1 ist symmetrisch bezüglich einer Drehung um 90°. Hierdurch kann jede Seite 9 bis 11 eines Pflastersteins 1 an eine beliebige Seite 9 bis 11 eines benachbarten Pflastersteins angefügt werden.

Folgt man dem Verlauf der Außenkonturen eines Pflastersteins 1, beispielsweise in Fig. 4 unter einem bestimmten Drehsinn, so stellt man fest, daß die nicht seitenparallelen, schrägen Flächen 7 so geneigt sind, daß sie alle gemeinsam entweder nur steigend oder fallend bezüglich ihrer jeweils zugehörigen Pflastersteinseitenwand 8 bis 11 sind. Bei einer Drehrichtung beispielsweise im Uhrzeigersinn in Fig. 4 sind alle schrägen Flächen 7 fallend bezüglich ihrer jeweils zugehörigen Seitenwände 8 bis 11.

In den Figuren 5 bis 7 sind ein Läufer- bzw. ein Kreuzverband aus erfindungsgemäßen Pfastersteinen 1 dargestellt. Die Rasterlinien R, die in den vorliegenden Fällen ein rechtwinkliges Gitter mit quadratischen Rasterelementen bilden, sind gestrichelt eingezeichnet.

Durch die gleiche Ausgestaltung der Stoßflächen von einander zuzuordnenden, komplementären Abstandshaltern 12, 13 zweier gegenüberliegender Seitenwände 9, 11 ist das Aneinanderfügen der Pflastersteine mit gemeinsamen Grenzflächen 4 möglich.

Durch die schrägen Flächen 7 greifen jeweils zwei einander zuzuordnende, komplementäre Abstandshalter 12, 13 verzahnend ineinander ein. Durch diese Verzahnung ist eine erhöhte Stabilität des Pflastersteinverbandes 19, 21 gegeben. Die einzelnen Pflastersteine sind besser gegen ein Verschieben in seitlicher Richtung gesichert.

Durch eine besondere Ausgestaltung der Stoßflächen 4 kann zusätzlich erreicht werden, daß ein Pflasterstein 1 durch seitliches Verschieben (Pfeil P oder Pfeil Q) in einen teilweise verlegten Pflastersteinverband 19, 21 einzubringen und gleichzeitig mit zwei Seiten anfügbar ist. Im vorliegenden Fall wird dies dadurch erreicht, daß die schrägen Flächen 7 der Stoßflächen 4 (siehe Fig. 4) so geneigt sind, daß sie bezüglich ihrer jeweiligen Seitenwand 8 bis 11 beim Umfahren der Außenkontur in einem festen Drehsinn entweder alle steigend oder alle fallend sind. In der Draufsicht nach Fig. 4 sind beispielsweise alle schrägen Flächen 7 wie oben angeführt beim Umlaufen der Außenkontur im Uhrzeigersinn bezüglich ihrer jeweiligen Seitenwand 8 bis 11 fallend.

In Fig. 6 sind beispielhaft zwei einzelne Ecksteine 18, 20 gekennzeichnet, anhand deren Lage im Pflastersteinverband 21 ersichtlich ist, daß sie durch seitliches Verschieben in Pfeilrichtung P bzw. in Pfeilrichtung Q in den Pflastersteinverband 21 einfügbar sind.

Der linke untere Eckstein 18 beispielsweise kann von unten her in das Gefüge des Kreuzverbandes 21 in Pfeilrichtung P eingeschoben werden. Der untere rechte Eckstein 20 beispielsweise kann von der rechten Seite her in Pfeilrichtung Q eingefügt werden. Sobald ein Stein an mehr als zwei Seiten mit Nachbarsteinen umgeben ist, ist er fest in seinem Verband verankert. Die gleichen Überlegungen gelten selbstverständlich auch für den in Fig. 5 dargestellten Läuferverband 19.

Die Abstandshalter 12, 13 in dem Pflastersteinverband 19 ragen jeweils über die Mittellinie 23 einer Fuge 22 hinaus, wobei die Mittellinie 23 den nicht seitenparallelen Bereich 7 jeder Stoßfläche 4 dieser Abstandshalter 12, 13 teilt. Die Mittellinie 23 der Fuge 22 fällt im vorliegenden Fall mit einer Rasterlinie R zusammen. Dies muß nicht zwangsläufig der Fall sein, sondern liegt im vorliegenden Fall daran, daß die Pflastersteinseitenwände 8 bis 11 geradlinig und quadratisch angeordnet sind, wobei alle Abstandshalter 3 gleich ausgebildet sind. Bei gekrümmt ausgebildeten Seitenwänden 8 bis 11 würde sich beispielsweise eine ebenfalls gekrümmte Fuge 22 ergeben, deren Mittellinie selbstverständlich nicht mehr mit einer geradlinigen Rasterlinie zur Deckung kommen könnte.

Der Abstand d zweier Abstandshalter einer Seite entspricht genau der Hälfte der Summe aus der Seitenlänge L und einer Fugenbreite F einer quer zu dieser Seite 9 stehenden Fuge 22, d. h. der Länge L_{R} eines Rasterelementes (d = L_{R}/2). Hierdurch sind entlang dieser Seitenrichtung zwei verschiedene Versatzmöglichkeiten gegeben. Die eine entspricht dem Läuferverband 19 in Fig. 5, die andere dem Kreuzverband 21 in Fig. 6. Wären an der Seitenwand 9 drei Abstandshalter angebracht, so müßte der jeweilige Abstand d genau 1/3 der Länge L_{R} eines Rasterelementes betragen, d. h. d = L_{R}/3, damit insgesamt drei Versatzmöglichkeiten realisierbar wären.

Im teilweise verlegten Kreuzverband 21 gemäß Fig. 7 ist die Anordnung der Pflastersteine 1 in ihrem Verband aufgrund der vergrößerten Darstellung deutlich erkennbar. Mit dem rechteckigen Pflasterstein 24 ist beispielhaft eine Steinform eingezeichnet, die sich über zwei Rasterelemente erstreckt. Analog sind ohne weiteres Pflastersteinformen denkbar, die sich auch über mehr als zwei Rasterelemente erstrecken können.

Anhand des neu einzufügenden Pflastersteins 25 sowie der beiden Randsteine 26 und 27 wird erkennbar, unter welchen Voraussetzungen ein einzufügender Pflasterstein 25 durch seitliches Verschieben mit zwei nebeneinanderliegenden pflastersteinseiten 8, 9 gleichzeitig in einen bereits über Eck verlegten Pflastersteinverband in seinem Rasterelement 28 einfügbar ist.

Mit einer Seite, beispielsweise der Seite 8 ließe sich der Pflasterstein 5 mit einer Verschiebungsrichtung in einem beliebigen Winkel innerhalb des Winkelbereichs α an den Pflasterstein 26 anfügen. Der Winkel α ergibt sich aus der Form der Stoßfläche des Abstandshalters.

Im vorliegenden Fall stellt er den Winkel dar, den die schräge Fläche 7 zu den abgestuften seitenparallelen Bereichen 5, 6 einnimmt.

Ebenso ist unmittelbar klar, daß der Pflasterstein 25 mit seiner Seite 9 beispielsweise an den Randstein 27 unter einem beliebigen Einschubwinkel innerhalb des Einschubwinkelbereichs β angefügt werden kann. Der Einschubwinkelbereich β ergibt sich analog zum Winkelbereich α.

Soll nun der Stein 25 gleichzeitig mit seiner Seite 8 und mit seiner Seite 9 an die Seite 29 des Steins 24 und an die Seite 30 des Pflastersteins 31 angefügt werden, so ist dies durch seitliches Verschieben genau dann möglich, wenn die Überlagerung der beiden Einschubwinkelbereiche α und β für beide Seiten einen gemeinsamen Winkelbereich ergibt. Somit kann der Pflasterstein 25 in beliebiger Richtung innerhalb des Winkelbereichs in das Rasterelement 28 durch seitliches Verschieben eingefügt werden.

In Fig. 8 ist ein Pflastersteinverband 32 mit einem quadratischen Rastergitter R dargestellt. In diesem Ausführungsbeispiel sind mehrere Steine verschiedener Größe 33 bis 38 eingesetzt. Der kleinste Stein 33 belegt hierbei genau ein Rasterfeld, während der größte Stein 38 insgesamt 12 Rasterelemente in Anspruch nimmt. Alle in diesem Verband 32 eingesetzte Pflastersteine 33 bis 38 belegen jedoch eine ganzzahlige Anzahl von Rasterelementen. Selbstverständlich wäre auch ein Pflastersteinverband 32 denkbar, bei dem bereits der kleinste Stein mehrere Rasterelemente belegt.

Selbstverständlich sind auch Pflastersteinverbände und erfindungsgemäße Pflastersteinformen denkbar, deren Rasterelemente nicht quadratisch oder auch nicht rechteckig sind. Denkbar wäre beispielsweise auch eine Sechseckform, die ebenfalls flächendeckend eine Wabenstruktur ergibt, oder die Form von Dreiecken, Parallelogrammen (z. B. Rauten), etc..

## Patentansprüche

1. Pflasterstein zum Einfügen in einen Pflastersteinverband (19, 21), der in einem flächendeckenden gitterförmigen Raster (R) verlegbar ist und seitliche Abstandshalter (3) aufweist, der jeweils eine Stoßfläche (4) zum formschlüssigen Anfügen an die Stoßfläche (4) eines Abstandshalters (3) eines Nachbarsteins aufweist, wobei die Stoßfläche (4) des Abstandshalters (3) mit einer räumlichen Struktur (5 bis 7) zur formschlüssigen Verzahnung mit der komplementären Stoßfläche (4) eines Abstandshalters (3) eines Nachbarsteins versehen ist, dadurch gekennzeichnet, daß die Stoßflächen (4) aller Abstandshalter an einem Pflasterstein eine treppenförmige bzw. abgestufte Außenkontur aufweisen, wobei der Verlauf der Abstufung der Außenkontur des Abstandshalters (3) in der Draufsicht einen gleichen Drehsinn am Pflasterstein ergibt.

2. Pflasterstein nach Anspruch 1, dadurch gekennzeichnet, daß zwei oder mehrere Abstandshalter (12, 17) auf einer Pflastersteinseite (9) und die gleiche Anzahl von Abstandshaltern (16, 13) in gleichem Abstand (d) zueinander auf einer zu dieser Pflastersteinseite (9) komplementären Seite (11) vorhanden sind.

3. Pflasterstein nach einem der vorhergehenden Ansprüche, dadurch gekennzeichnet, daß der Pflasterstein (1) so ausgebildet ist, daß er eine ganzzahlige Anzahl von Rasterelementen belegen kann.

4. Pflasterstein nach einem der vorhergehenden Ansprüche, dadurch gekennzeichnet, daß der Stein (1) von den Abstandshaltern (3) abgesehen den Grundriß eines Parallelogramms aufweist.

5. Pflasterstein nach Anspruch 1, dadurch gekennzeichnet, daß einander zuzuordnende Abstandshalter (12, 13) zweier gegenüberliegender Seitenwände (9, 11) auf gleicher Höhe (h) bezüglich der Länge ihrer Seitenwände (9, 11) angeordnet sind.

6. Pflasterstein nach einem der vorhergehenden Ansprüche, dadurch gekennzeichnet, daß jeweils zwei oder mehrere Abstandshalter (12, 17) einer Seite (9) mit gleichen Stoßflächen (4) versehen sind, wobei der Abstand (d) dieser Stoßflächen entlang der Seitenwand gleich der Länge (L_{R}) eines Rasterelementes geteilt durch die Anzahl der pro Rasterelement vorgesehenen Abstandshalter (12, 17) ist.

7. Pflasterstein nach einem der vorhergehenden Ansprüche, dadurch gekennzeichnet, daß zwei gegenüberliegende Seitenwände (9, 11) symmetrisch gegenüber einer Drehung des Pflastersteins (1) um 180° ausgebildet sind.

8. Pflasterstein nach einem der vorhergehenden Ansprüche, dadurch gekennzeichnet, daß der Pflasterstein (1) rechteckig ist.

9. Pflasterstein nach einem der vorhergehenden Ansprüche, dadurch gekennzeichnet, daß an sich querenden Pflastersteinseiten gleich ausgebildete Abstandshalter zur Bildung von sich kreuzenden Fugen gleicher Breite vorgesehen sind.

10. Pflasterstein nach einem der vorhergehenden Ansprüche, dadurch gekennzeichnet, daß der Stein (1) quadratisch und drehsymmetrisch bezüglich Drehungen um 90° ausgebildet ist.

11. Pflasterstein nach einem der vorhergehenden Ansprüche, dadurch gekennzeichnet, daß die Stoßflächen (4) der Abstandshalter (3) so ausgebildet sind, daß ein Pflasterstein (25) in einen erst teilweise entlang zweier sich kreuzender Rasterlinien (R) verlegten Verband (21) durch seitliches Verschieben (W) gleichzeitig mit zwei aneinandergrenzenden Steinseiten (8, 9) in den Verband einfügbar ist.

12. Pflasterstein nach einem der vorhergehenden Ansprüche, dadurch gekennzeichnet, daß jede treppenförmige oder stufenförmige Stoßfläche (4) zwei etwa parallel und im Abstand zu den Seitenwänden stehende, abgestufte Bereiche (5, 6) aufweist, die durch eine schräge ebene Fläche (7) oder lotrecht zu der Seitenfläche angeordnete Fläche (7) verbunden sind, wobei die schräge Fläche (7) vorzugsweise so geneigt ist, daß beim Umlaufen der Außenkanten des Pflastersteins in einem bestimmten Drehsinn alle gemeinsam bzgl. ihrer Pflastersteinseitenwand entweder nur steigend oder nur fallend sind.

13. Pflasterstein nach einem der vorhergehenden Ansprüche, dadurch gekennzeichnet, daß der Abstandshalter (3) die Mittellinie (23) der Fuge (22) bzw. die Rasterlinie (R) in verlegtem Zustand überschreitet, wobei die Mittellinie den nicht seitenparallelen Bereich (7) der Stoßfläche (4) des Abstandshalters (3) teilt bzw. in seiner zur Seitenwand lotrechten Höhe halbiert.

14. Pflasterstein nach Anspruch 12 dadurch gekennzeichnet, daß jeder Abstandshalter (3) blockförmig auf die Seitenfläche (8 bis 11) des Pflastersteins (2) mit zur Seitenfläche lotrechten oder schrägen Übergangsflächen (39, 40) aufgesetzt ist, wobei die Übergangsflächen die Verbindung zu den abgestuften Bereichen (5, 6) herstellen.

15. Pflasterstein nach Anspruch 12 oder 14 dadurch gekennzeichnet, daß die Abstandshalter (3) mit der Unterkante (42) des Pflastersteins (2) fluchten und einen Abstand (a) zur umlaufenden Oberkante (41) des Steins bilden, wobei a 1/5 der Steinhöhe (H) beträgt.

## Claims

1. Block for inserting into a block bond (19, 21) which can be laid in a surface covering lattice-like grid (R) and has lateral spacers (3), and which has a mating surface (4) for positive fit with the mating surface (4) of a spacer (3) of an adjoining block, whereby the mating surface (4) of the spacer (3) has a three-dimensional structure (5 to 7) for positive interlocking with the complementary mating surface (4) of a spacer (3) of an adjoining block , characterised in that the mating surfaces (4) of all spacers on a block have a stepped or graduated outer contour, whereby the stepping of the outer contour of the spacer (3) viewed from above is in the same direction all the way around the block.

2. Block according to claim 1, characterised in that there are two or more spacers (12, 17) on one side of a block (9) and there are the same number of spacers (16, 13) at the same distance (d) from one another on a side (11) that is complementary to said block side (9).

3. Block according to one of the preceding claims, characterised in that the block (1) is designed so that it can cover a whole number of grid elements.

4. Block according to one of the preceding claims, characterised in that the block (1) apart from the spacers (3) has the outline of a parallelogram.

5. Block according to claim 1, characterised in that the spacers (12, 13) of two opposite side walls (9, 11) to be placed next to one another are arranged at the same height (h) in relation to the length of their side walls (9, 11).

6. Block according to one of the preceding claims, characterised in that two or more spacers (12, 17) on one side (9) have the same mating surfaces (4), whereby the distance (d) of these mating surfaces along the side wall is equal to the length (L_{R}) of a grid element divided by the number of spacers (12, 17) per grid element.

7. Block according to one of the preceding claims, characterised in that two opposite side walls (9, 11) are designed to be rotationally symmetrical in respect of a 180° rotation of the block (1).

8. Block according to one of the preceding claims, characterised in that the block (1) is rectangular.

9. Block according to one of the preceding claims, characterised in that on adjoining block sides identical spacers are provided to form seams of equal width.

10. Block according to one of the preceding claims, characterised in that the block (1) is quadratic and rotationally symmetrical in respect of rotation about 90°.

11. Block according to one of the preceding claims, characterised in that the mating surfaces (4) of the spacers (3) are designed so that a block (25) can be inserted into a bond (21) laid only partly along two crossing grid lines (R) by displacement from the side (W) at the same time with two adjoining block sides (8, 9).

12. Block according to one of the preceding claims, characterised in that each stepped or graduated mating surface (4) has two roughly parallel stepped parts (5, 6) at a distance from the side walls, which are connected by a diagonal even surface (7) or a surface (7) perpendicular to the side surface, whereby the diagonal surface (7) is preferably inclined so that on rotating the outer edges of the block in a specific direction all incline either upwards or downwards with respect to their block side wall.

13. Block according to one of the preceding claims, characterised in that the spacer (3) oversteps the middle line (23) of the seam (22) or the grid line (R) when laid, whereby the middle line divides the non-side parallel region (7) of the mating surface (4) of the spacer (3) or halves it in height perpendicular to the side wall.

14. Block according to claim 12, characterised in that each spacer (3) is fitted like a block onto the side surface (8 to 11) of the block (2) with seam areas (39, 40) perpendicular or diagonal to the side surface, whereby the seam areas form the connection with the stepped areas (5, 6).

15. Block according to claim 12 or 14, characterised in that the spacers (3) are flush with the lower edge (42) of the block (2) and are at a distance (a) from the upper peripheral edge (41) of the block, whereby (a) is 1/5 of the block height (H).

## Revendications

1. Pavé destiné à être introduit dans un assemblage de pavés (19,21), qui peut être déposé en un réseau (R) en forme de grille de recouvrement de surface et présente des entretoises latérales (3), lesquelles présentent, à chaque fois, une surface d'aboutement (4) pour la jonction mécanique à la surface d'aboutement (4) d'une entretoise (3) d'un bloc voisin, la surface d'aboutement (4) de l'entretoise (3) étant munie d'une structure spatiale (5 à 7) pour l'engagement mécanique avec la surface d'aboutement complémentaire (4) d'une entretoise (3) d'un bloc voisin, caractérisé en ce que les surfaces d'aboutement (4) de toutes les entretoises sur un pavé présentent un contour externe étagé ou en gradins, le tracé de l'étagement du contour externe de l'entretoise (3) fournissant, en vue de dessus, un même sens de rotation sur le pavé.

2. Pavé selon la revendication 1,
caractérisé en ce que deux ou plusieurs entretoises (12,17) sont prévues sur une face (9) du pavé et le même nombre d'entretoises (16,13), au même écartement (d) l'une par rapport à l'autre, sur une face (11) complémentaire de cette face (9) du pavé.

3. Pavé selon une des revendications précédentes,
caractérisé en ce que le pavé (1) est réalisé de sorte qu'il puisse occuper un nombre entier d'éléments de réseau.

4. Pavé selon une des revendications précédentes,
caractérisé en ce que le bloc ou pavé (1) présente, abstraction faite des entretoises (3), le tracé d'un parallélogramme.

5. Pavé selon la revendication 1,
caractérisé en ce que des entretoises (12,13) à associer l'une à l'autre de deux parois latérales opposées (9,11) sont agencées à la même distance (h) relativement à la longueur des parois latérales (9,11).

6. Pavé selon une des revendications précédentes,
caractérisé en ce que, à chaque fois, deux ou plusieurs entretoises (12,17) d'une face (9) sont munies des mêmes surfaces d'aboutement (4), la distance (d) de ces surfaces d'aboutement le long de la paroi latérale étant égale à la longueur (L_{R}) d'un élément de réseau divisée par le nombre des entretoises (12,17) prévues par élément de réseau.

7. Pavé selon une des revendications précédentes,
caractérisé en ce que deux parois latérales opposées (9,11) sont réalisées de façon symétrique par rapport à une rotation du pavé (1) de 180°.

8. Pavé selon une des revendications précédentes,
caractérisé en ce que le pavé (1) est rectangulaire.

9. Pavé selon une des revendications précédentes,
caractérisé en ce que des entretoises réalisées de façon identique sur des faces de pavé se croisant sont prévues pour former des joints qui se croisent de même largeur.

10. Pavé selon une des revendications précédentes,
caractérisé en ce que le pavé ou bloc (1) est réalisé de façon quadratique et présente une symétrie pour des rotations de 90°.

11. Pavé selon une des revendications précédentes,
caractérisé en ce que les surfaces d'aboutement (4) des entretoises (3) sont réalisées de sorte qu'un pavé (25) peut être introduit dans un assemblage (21) tout d'abord déposé partiellement le long de deux lignes de réseau (R) se croisant par déplacement latéral (W) simultanément avec deux faces de bloc (8,9) adjacentes dans l'assemblage.

12. Pavé selon une des revendications précédentes,
caractérisé en ce que chaque surface d'aboutement (4) étagée ou en gradins présente deux zones étagées (5,6) sensiblement parallèles et à distance des parois latérales, qui sont reliées par une surface plane inclinée (7) ou une surface (7) agencée perpendiculairement à la surface latérale, la surface inclinée (7) étant avantageusement inclinée de sorte que, lorsque l'on fait le tour des bords externes du pavé dans un sens de rotation déterminé, toutes, relativement à la paroi latérale du pavé, soit uniquement montent, soit uniquement tombent.

13. Pavé selon une des revendications précédentes,
caractérisé en ce que l'entretoise (3) dépasse la ligne médiane (23) du joint (22) ou la ligne de réseau (R) dans l'état déposé, la ligne médiane divisant la zone (7), non parallèle aux faces, de la surface d'aboutement (4) de l'entretoise (3) ou la partageant en deux selon sa hauteur perpendiculaire à la paroi latérale.

14. Pavé selon la revendication 12,
caractérisé en ce que chaque entretoise (3) est prévue, sous forme de bloc, sur la surface latérale (8 à 11) du pavé (2) avec des surfaces de transition (39,40) inclinées ou perpendiculaires à la surface latérale, les surfaces de transition réalisant la liaison aux zones étagées (5,6).

15. Pavé selon la revendication 12 ou 14,
caractérisé en ce que les entretoises (3) sont alignées avec le bord inférieur (42) du pavé (2) et forment un écartement (a) par rapport au bord supérieur périphérique (41) du bloc, (a) valant 1/5 de la hauteur (H) du bloc.
